# DEMANDE DE BREVET EUROPEEN

(11) **EP 0 297 005 A1**
(43) Date de publication de la demande: **28.12.1988**
(21) Numéro de dépôt: 88420221.9
(22) Date de dépôt: 24.06.1988
(51) Int. Cl.: A63H 33/00, G09B 19/00

(54) **Jeu de construction ou d'assemblage de type éducatif**

(30) Priorité: 25.06.1987 US 66190
(71) Demandeur: Nakai, Hideki, Shibuya-ku Tokyo (JP)
(72) Inventeur: Nakai, Hideki, Shibuya-ku Tokyo (JP)
(74) Mandataire: Maureau, Pierre (FR)

(57) **Abrégé**

Ce jeu est constitué de reproductions (1) de légumes, de fruits ou similaires, ces reproductions (1) étant formées d'éléments (1a, 1b) pouvant être assemblés par adhérence temporaire réalisée par des bandes auto-agrippantes (3a, 3b), et séparés par un modèle réduit d'outil imitant un objet tranchant 5.

## Description

La présente invention concerne un jeu de construction ou d'assemblage de type éducatif.

Il est connu que les jeux de construction ou d'assemblage habituellement destinés à l'usage des enfants soient consititués de plusieurs éléments à assembler, le plus souvent dans un ordre logique ce qui permet de développer les facultés intellectuelles et manuelles de l'enfant. Les éléments de l'assemblage, une fois celui-ci réalisé, peuvent être séparés manuellement par l'enfant.

Ce genre de jeu ne permet pas d'apprendre à l'enfant à se servir d'objets tranchants et il n'existe pas de jeu spécifiquement destiné à ce but. Les enfants ne peuvent donc pas apprendre, dès le plus jeune âge, à maitriser ces objets ce qui pose des problèmes, une fois devenus adultes. Or, ces objets sont sûrs si l'on sait les utiliser, c'est-à-dire si l'on a appris à les manier spontanément et avec habileté dès l'enfance.

La présente invention vise à combler cette lacune en fournissant un jeu, caractérisé en ce qu'il est constitué de reproductions de légumes ou de fruits ou similaires, ces reproductions étant formées d'éléments pouvant être assemblés par adhérence temporaire et séparés par un modèle réduit d'outil imitant un objet tranchant.

Les reproductions de fruits ou de légumes peuvent être composées de deux éléments ou plus; le modèle réduit d'objet tranchant peut imiter un couteau de cuisine, ou similaire.

Ces modèles réduits sont avantageusement réalisés en matière plastique.

Par ailleurs, les éléments des reproductions de fruits ou légumes sont réalisés de manière à ce qu'après assemblage il existe un interstice entre leurs bords périphériques.

Ceci permet à l'enfant d'introduire le bord de la lame du modèle réduit imitant un couteau dans cet interstice afin qu'il puisse ainsi séparer les éléments composant la reproduction de fruits ou de légumes.

Enfin, suivant une forme d'exécution simple de l'invention, l'adhérence temporaire entre les éléments composant la reproduction de fruits ou légumes à découper est obtenue par l'utilisation de bandes auto-agrippantes. On obtient ainsi une adhérence entre les éléments constituant la reproduction à découper qui peut être rompue par le modèle réduit imitant l'objet tranchant.

De toute façon, l'invention sera bien comprise à l'aide de la description qui suit, en référence au dessin schématique annexé représentant, à titre d'exemples non limitatifs, plusieurs modes de réalisation de ce jeu :
Figure 1 en est une vue en perspective, dans le cas où l'objet à découper reproduit une tomate, le modèle d'objet tranchant imitant ici un couteau de cuisine ;
Figure 2 est une vue en perspective des éléments composant la tomate, ces éléments étant assemblés ;
Figure 3 est une vue en perspective de l'objet de figure 2 dont les éléments sont en train d'être séparés par un modèle réduit d'objet tranchant ;
Figure 4 est une vue en perspective d'un objet à découper reproduisant une carotte ;
Figure 5 est une vue en perspective d'un objet à découper reproduisant un citron ;
Figure 6 est une vue en perspective d'un objet à découper reproduisant un concombre.

Les figures 1 à 3 représentent un objet à découper 1 ayant la forme d'une tomate, cet objet 1 étant divisé en deux éléments 1a et 1b par son milieu.

La partie centrale des sections 2 de ces éléments 1a et 1b est munie de bandes auto-agrippantes 3a et 3b capables d'adhérer mutuellement l'une sur l'autre et de réunir ainsi les éléments 1a et 1b.

Par ailleurs, les sections 2 des éléments 1a et 1b délimitent, quand ceux-ci sont assemblés, un interstice 4 de largeur égale à l'épaisseur des bandes auto-agrippantes 3a et 3b, comme le montre la figure 2.

Lors de l'utilisation par un enfant de ce jeu, les éléments 1a et 1b composant l'objet modèle 1 reproduisant une tomate sont séparés en poussant, vers le bas, le bord du modèle réduit d'outil imitant l'objet tranchant 5 après l'avoir inséré dans l'interstice 4.

Une fois que le bord de la lame du modèle réduit d'outil tranchant 5 est inséré dans l'interstice 4, celui-ci est enfoncé graduellement entre chaque élément, séparant ainsi les deux bandes auto-agrippantes 3a et 3b. Dès lors, il est possible d'obtenir une sensation proche de celle obtenue lorsque sont réellement coupés des légumes et des fruits en utilisant un objet tranchant.

Ainsi l'enfant jouant avec le jeu apprend le maniement d'un objet tranchant et, devenu adulte, le maitrisera spontanément et avec habileté.

Si les figures 1, 2 et 3 sont des vues d'un objet reproduisant une tomate, il est possible que cet objet reproduise d'autres formes et puisse reproduire celle d'une carotte 6, composée d'éléments 6a et 6b comme le montre la figure 4, ou, comme le montre la figure 5, celle d'un citron 7 composé d'éléments 7a, 7b, 7c, ou encore, comme le montre la figure 6, celle d'un concombre 8, composé d'éléments 8a et 8b.

## Revendications

1 - Jeu de construction et d'assemblage de type éducatif, caractérisé en ce qu'il est constitué de reproductions de légumes ou de fruits ou similaires, ces reproductions étant formées d'éléments pouvant être assemblés par adhérence temporaire et séparés par un modèle réduit d'outil imitant un objet tranchant.

2 - Jeu selon la revendication 1, caractérisé en ce que les éléments des reproductions de fruits ou légumes sont réalisés de manière à ce qu'après assemblage il existe un interstice entre leurs bords périphériques.

3 - Jeu selon les revendications 1 et 2, caractérisé en ce que l'adhérence temporaire entre les éléments composant la reproduction de fruits ou légumes à découper est obtenue par l'utilisation de bandes auto-agrippantes.
